# EUROPÄISCHE PATENTSCHRIFT

(11) **EP 3 005 898 B1**
(45) Veröffentlichungstag und Bekanntmachung des Hinweises auf die Patenterteilung: **24.06.2020**
(21) Anmeldenummer: 15189173.6
(22) Anmeldetag: 09.10.2015
(51) Int. Cl.: A43B 13/14, A43B 13/41

(54) **BRANDSOHLE FÜR SCHUHE**
INSOLE FOR A SHOE
SEMELLE INTERIEURE POUR CHAUSSURES

(30) Priorität: 10.10.2014 DE 102014015006
(43) Veröffentlichungstag der Anmeldung: 13.04.2016
(73) Patentinhaber: Hundertmarck, Sören, 66954 Pirmasens (DE)
(72) Erfinder: Hundertmarck, Sören, 66954 Pirmasens (DE)
(74) Vertreter: Patentanwälte Bernhardt / Wolff Partnerschaft mbB

(56) Entgegenhaltungen:
- DE-A1- 2 130 628
- GB-A- 1 214 019
- US-A- 4 706 316
- US-A1- 2010 126 043

## Beschreibung

Die Erfindung betrifft eine Brandsohle für Schuhe, mit einer sich vom Fersenbereich in den Mittelfußbereich erstreckenden Versteifung, wobei die Brandsohle mindestens eine im Mittelfußbereich die Verwindungssteifigkeit der Brandsohle um ihre Längsachse herabsetzende Schwächung aufweist. Die obengenannte Versteifung wird auf dem betreffenden Gebiet auch als Gelenkversteifung bezeichnet.

Brandsohlen haben wesentlichen Einfluss auf die Trageigenschaften und Haltbarkeit von Schuhen. Aus der DE GM 8621262 und DE GM 8000603 gehen Beispiele für besondere Ausgestaltungen von Brandsohlen hervor. Die US 4,706,316 beschreibt Brandsohlen, deren mechanische Eigenschaften durch lokale Variation von Materialdicken und -eigenschaften beeinflusst sind am Beispiel einer Brandsohle für einen Kletterschuh, wobei dessen Brandsohle in der Längsmitte im Zehenbereich verstärkt und zu den Seiten hin verdünnt ist.

Durch Benutzung bekannte Brandsohlen verwenden als Formversteifung einen gesickten Blechstreifen, der in eine Einsenkung auf der Unterseite der die Brandsohle bildenden Materiallage eingesetzt und mit der Materiallage vernietet ist. Alternativ kann eine ggf. als Kunststoffspritzteil hergestellte Formversteifung stoffschlüssig in die Brandsohle eingebettet sein, wie dies aus der
DE-PS 1760160 hervorgeht. Die Formversteifung sorgt für Steifigkeit des Fußbetts bis an den Ballenbereich, der dann flexibel abbiegbar ist, um beim Laufen eine Abrollbewegung zu ermöglichen.

Eine Brandsohle der eingangs genannten Art mit mindestens einer im Mittelfußbereich die Verwindungssteifigkeit der Brandsohle um ihre Längsachse herabsetzenden, durch einen Quer- oder Längsschlitz gebildeten Schwächung geht aus der DE 2 130 628 A hervor.

Der Erfindung liegt die Aufgabe zugrunde, eine gegenüber dem Stand der Technik neue Brandsohle für Schuhe zu schaffen, durch die sich verbesserte Trageigenschaften des Schuhs ergeben.

Die diese Aufgabe lösende Brandsohle nach der Erfindung ist dadurch gekennzeichnet, dass die Schwächung durch mehrere, zueinander parallele Einschnitte gebildet ist.

Vorteilhaft kann durch geeignete Wahl von Länge und Abstand der Einschnitte untereinander eine gewünschte Torsionsflexibilität erreicht werden. Insbesondere sorgt die Erfindungslösung für eine wesentliche Verbesserung des Traggefühls, indem sich durch die erhöhte Torsionsflexibilität der Brandsohle der Schuh leichter Veränderungen der Fußstellung, insbesondere Veränderungen der Fersenposition in Bezug auf die Lage des Fußballens anpassen kann. Zudem wirkt die flexiblere Brandsohle unvorteilhaften Deformationen des Schuhobermaterials, insbesondere einer Klaffung des Schuhs, entgegen.

Bei der Schwächung der Materiallage kann es sich ferner um einen Bereich mit einer Materialausnehmung oder/und einen Bereich mit einem Material, das weniger steif als das Umgebungsmaterial ist, handeln.

Die die Schwächung bildenden Einschnitte sind zweckmäßig Randeinschnitte, die quer, insbesondere senkrecht, zur Längsachse der Brandsohle verlaufen.

Die Einschnitte, insbesondere Randeinschnitte, können bis an die Formversteifung heranreichen. Die Einschnitte können sich sogar durchgehend über die gesamte Breite der die Brandsohle bildenden Materiallage erstrecken, wobei zwischen benachbarten Einschnitten gebildete Segmente jeweils mit der Formversteifung zu verbinden sind.

In einer weiteren Ausführungsform der Erfindung sind Einschnitte auf der einen Längsseite der Brandsohle in Richtung der Längsachse der Brandsohle versetzt zu Einschnitten auf der anderen Längsseite der Brandsohle angeordnet. Alternativ können Einschnitte genau einander gegenüberliegen.

Die Erfindung wird nachfolgend anhand von Ausführungsbeispielen und der beiliegenden, sich auf diese Ausführungsbeispiele beziehenden Zeichnungen weiter erläutert. Es zeigen:
Fig. 1 eine erfindungsgemäße Brandsohle in einer Ansicht von unten,
Fig. 2 die Brandsohle von Fig. 1 in einer ferner einen Schuhumriss zeigenden Seitenansicht, und
Fig. 3 ein weiteres Ausführungsbeispiel für eine Brandsohle (nicht nach der Erfindung).

Eine Brandsohle 1 eines in Fig. 2 durch Strichlinien im Umriss gezeigten Schuhs 2, die eine vorzugsweise aus einem kunststoffgebundenen Faserpressstoff bestehende Materiallage aufweist, umfasst einen ersten Brandsohlenabschnitt 3, der sich über den gesamten Fersenbereich und weiter bis etwa an den Fußballen erstreckt. An den ersten Brandsohlenabschnitt 3 schließt sich ein zweiter, bis zur Fußbettspitze reichender Brandsohlenabschnitt 4 an, der aus einem flexibleren Material als der erste Brandsohlenabschnitt 3 besteht. Bei 5 sind die Brandsohlenabschnitte 3,4 über abgeschrägte Randbereiche derart miteinander verklebt, dass sie bündig ineinander übergehen.

Der erste Brandsohlenabschnitt 3 umfasst eine Verstärkungsschiene 6, die sich vom Fußballenbereich bis etwa in die Mitte des Fersenbereichs erstreckt. In dem gezeigten Beispiel besteht die Verstärkungsschiene 6 aus einem Stahlblechstreifen mit einer in Streifenlängsrichtung verlaufenden flachen Sicke. Der Stahlblechstreifen ist in einer entsprechend geformten Einsenkung 7 in der Unterseite des Brandsohlenabschnitts 3 untergebraucht und bei 8 und 9 mit der Materiallage des Brandsohlenabschnitts 3 vernietet. Abweichend von dem gezeigten Beispiel könnte die Verstärkungsschiene 6 stoffschlüssig in die Brandsohle integriert und z.B. einstückig mit der Brandsohle hergestellt sein.

Wie Fig. 1 erkennen lässt, weist die Brandsohle 2 im Bereich der Verstärkungsschiene 6 zu den Längsrändern der Brandsohle offene, quer zur Längsrichtung der Brandsohle verlaufende Randeinschnitte 10 auf. In dem gezeigten Beispiel sind auf jeder Längsseite der Verstärkungsschiene 6 jeweils vier Randeinschnitte 10 vorgesehen, wobei die Einschnitte auf einer Seite zu den Einschnitten auf der anderen Seite in Schienenlängsrichtung versetzt angeordnet sind.

Bekanntermaßen ist über den Schuhleisten gezogenes Obermaterial 11 des Schuhs 1 mit seinem unteren Rand zwischen der Brandsohle 2 und einer dem Boden zugewandten Schuhsohle 12 eingeschlossen und gehalten. Die Verstärkungsschiene 6 stabilisiert die Lage des Fußbetts im Bereich zwischen einem Absatz 13 und dem Fußballenbereich, wo die Schuhsohle 12 vom Boden abgehoben ist.

Durch die Randeinschnitte 10 ergibt sich für den Schuh 1 ein wesentlich verbessertes Traggefühl, indem die Randeinschnitte die Torsionssteifigkeit der Brandsohle 2 in Bezug auf die Längsachse 14 der Brandsohle 2 bzw. der Verstärkungsschiene 6 herabsetzen und sich das Fußbett des Schuhs 1 geänderten Fußstellungen, insbesondere geänderten Stellungen der Ferse in Bezug auf den Fußballen, leichter anpassen kann. Die durch die Verstärkungsschiene 6 bewirkte Stabilisierung des Fußbetts in Bezug auf die Längsachse des Schuhs ist durch die Einschnitte 10 kaum beeinträchtigt.

Fig. 3 zeigt ein Ausführungsbeispiel (nicht nach der Erfindung) einer Brandsohle 2a, bei dem zur Schwächung der Brandsohle seitlich einer Verstärkungsschiene 6a anstelle von Randeinschnitten 10 durchgehend geschwächte Bereiche 15 vorgesehen sind. Die Bereiche 15 können durch eine lokale Verringerung der Dicke des für die Brandsohle verwendeten Lagenmaterials gebildet sein. Alternativ sind die geschwächten Bereiche 15 durch ein Material gebildet, das eine geringere Festigkeit als das umliegende Lagenmaterial aufweist.

Es versteht sich, dass für eine Verringerung der Materialdicke vor dem die Aussparung von Material auf der dem Fußbett abgewandten Unterseite der Brandsohle in Betracht kommt. Vertiefungen in der Brandsohle können so durch entsprechende Ausbuchtungen der Schuhsohle ausgefüllt werden.

Eine die Verwindungssteifigkeit der Brandsohle im Mittelfußbereich herabsetzende Schwächung kann auch dadurch gebildet sein, dass z.B. zwei Versteifungsstränge in Sohlenlängsrichtung zueinander im Abstand verlaufen und Versteifungen insbesondere an beiden Längsrändern der Brandsohle gebildet und die Versteifungen gegeneinander verwindbar sind.

## Patentansprüche

1. Brandsohle für Schuhe, mit einer sich vom Fersenbereich in den Mittelfußbereich erstreckenden Versteifung, wobei die Brandsohle mindestens eine im Mittelfußbereich die Verwindungssteifigkeit der Brandsohle um ihre Längsachse herabsetzende Schwächung aufweist,
**dadurch gekennzeichnet,**
**dass** die Schwächung durch mehrere, zueinander parallele Einschnitte (10) gebildet ist.

2. Brandsohle nach Anspruch 1,
**dadurch gekennzeichnet,**
**dass** die Schwächung ferner durch einen Bereich mit einer Materialausnehmung oder/und einen Bereich mit einem Material, das weniger steif als das Umgebungsmaterial ist, gebildet ist.

3. Brandsohle nach Anspruch 1 oder 2,
**dadurch gekennzeichnet,**
**dass** die Versteifung länglich ist und in der Mitte der Brandsohle verläuft.

4. Brandsohle nach einem der Ansprüche 1 bis 3,
**dadurch gekennzeichnet,**
**dass** die Einschnitte Randeinschnitte (10) sind, die quer zur Längsachse (14) der Brandsohle (6) verlaufen.

5. Brandsohle nach einem der Ansprüche 1 bis 4,
**dadurch gekennzeichnet,**
**dass** die Einschnitte (10) senkrecht zur Längsachse (14) der Brandsohle (2) verlaufen

6. Brandsohle nach einem der Ansprüche 1 bis 5,
**dadurch gekennzeichnet,**
**dass** die Einschnitte (10) bis an die Versteifung (6) heranreichen.

7. Brandsohle nach einem der Ansprüche 1 bis 6,
**dadurch gekennzeichnet,**
**dass** die Einschnitte (10) auf der einen Längsseite der Brandsohle (2) in Richtung der Längsachse (14) der Brandsohle (2) versetzt zu Einschnitten (10) auf der anderen Längsseite der Brandsohle (2) angeordnet sind.

8. Brandsohle nach einem der Ansprüche 2 bis 7,
**dadurch gekennzeichnet,**
**dass** die Materialausnehmung auf der dem Fuß abgewandten Seite der Brandsohle (2) gebildet ist.

9. Brandsohle nach Anspruch 8,
**dadurch gekennzeichnet,**
**dass** die Materialausnehmung durch einen Materialvorsprung der mit der Brandsohle (2) zu verbindenden Schuhsohle (12) ausfüllbar ist.

10. Brandsohle nach einem der Ansprüche 1 bis 9,
**dadurch gekennzeichnet,**
**dass** die Schwächung (10,15) in einem Bereich der Brandsohle (2) angeordnet ist, in welchem die mit der Brandsohle (2) zu verbindende Schuhsohle (12) durch einen Absatz (13) vom Boden abhebbar ist.

## Claims

1. Insole for shoes, with a stiffening extending from the heel region into the midfoot region, wherein the insole has at least one weakening that reduces the torsional stiffness of the insole about its longitudinal axis in the midfoot region,
**characterized in that**
the weakening is formed by a plurality of mutually parallel incisions (10).

2. Insole according to Claim 1,
**characterized in that**
the weakening is also formed by a region with a material recess or/and a region with a material that is less stiff than the surrounding material.

3. Insole according to Claim 1 or 2,
**characterized in that**
the stiffening is elongate and runs in the middle of the insole.

4. Insole according to one of Claims 1 to 3,
**characterized in that**
the incisions are peripheral incisions (10) that run transversely to the longitudinal axis (14) of the insole (6).

5. Insole according to one of Claims 1 to 4,
**characterized in that**
the incisions (10) run perpendicularly to the longitudinal axis (14) of the insole (2).

6. Insole according to one of Claims 1 to 5,
**characterized in that**
the incisions (10) reach as far as the stiffening (6) .

7. Insole according to one of Claims 1 to 6,
**characterized in that**
the incisions (10) on the one longitudinal side of the insole (2) are arranged offset in the direction of the longitudinal axis (14) of the insole (2) with respect to incisions (10) on the other longitudinal side of the insole (2).

8. Insole according to one of Claims 2 to 7,
**characterized in that**
the material recess is formed on that side of the insole (2) which faces away from the foot.

9. Insole according to Claim 8,
**characterized in that**
the material recess can be filled by a material projection of the shoe sole (12) to be connected to the insole (2).

10. Insole according to one of Claims 1 to 9,
**characterized in that**
the weakening (10, 15) is arranged in a region of the insole (2) in which the shoe sole (12) to be connected to the insole (2) can be lifted off from the ground by a heel (13).

## Revendications

1. Semelle intérieure pour chaussures, présentant un raidisseur s'étendant à partir de la zone du talon dans la zone centrale du pied, la semelle intérieure présentant au moins un affaiblissement diminuant, dans la zone centrale du pied, la rigidité à la torsion de la semelle intérieure autour de son axe longitudinal, **caractérisée en ce que** l'affaiblissement est formé par plusieurs encoches (10) parallèles les unes aux autres.

2. Semelle intérieure selon la revendication 1, **caractérisée en ce que** l'affaiblissement est en outre formé par une zone présentant une cavité dans le matériau et/ou par une zone pourvue d'un matériau qui est moins rigide que le matériau environnant.

3. Semelle intérieure selon la revendication 1 ou 2, **caractérisée en ce que** le raidisseur est allongé et s'étend au centre de la semelle intérieure.

4. Semelle intérieure selon l'une quelconque des revendications 1 à 3, **caractérisée en ce que** les encoches sont des encoches (10) de bord qui s'étendent transversalement par rapport à l'axe longitudinal (14) de la semelle intérieure (6).

5. Semelle intérieure selon l'une quelconque des revendications 1 à 4, **caractérisée en ce que** les encoches (10) s'étendent perpendiculairement par rapport à l'axe longitudinal (14) de la semelle intérieure (2).

6. Semelle intérieure selon l'une quelconque des revendications 1 à 5, **caractérisée en ce que** les encoches (10) s'étendent jusqu'au raidisseur (6).

7. Semelle intérieure selon l'une quelconque des revendications 1 à 6, **caractérisée en ce que** les encoches (10) sont disposées, sur l'un côté longitudinal de la semelle intérieure (2), de manière décalée dans la direction de l'axe longitudinal (14) de la semelle intérieure (2) par rapport aux encoches (10) sur l'autre côté longitudinal de la semelle intérieure (2).

8. Semelle intérieure selon l'une quelconque des revendications 2 à 7, **caractérisée en ce que** la cavité dans le matériau est formée sur le côté opposé au pied de la semelle intérieure (2).

9. Semelle intérieure selon la revendication 8, **caractérisée en ce que** la cavité dans le matériau peut être remplie par une saillie de matériau de la semelle de chaussure (12) à relier à la semelle intérieure (2)

10. Semelle intérieure selon l'une quelconque des revendications 1 à 9, **caractérisée en ce que** l'affaiblissement (10,15) est disposé dans une zone de la semelle intérieure (2) dans laquelle la semelle de chaussure (12) à relier à la semelle intérieure (2) peut être soulevée du sol par un talon de chaussure (13).
